# FASCICULE DE BREVET EUROPEEN

(11) **EP 0 012 711 B1**
(45) Date de publication et mention de la délivrance du brevet: **26.05.1982**
(21) Numéro de dépôt: 79810100.2
(22) Date de dépôt: 20.09.1979
(51) Int. Cl.: B23B 49/02

(54) **Dispositif de centrage et perçage avec canon rétractable pour perceuse**
Zentrier- und Bohrvorrichtung mit zurückziehbarer Bohrbuchse für Bohrer
Centering and drilling device with retractable bushing for a drill

(30) Priorité: 04.12.1978 CH 12334/78
(43) Date de publication de la demande: 25.06.1980
(73) Titulaire: Fluckiger, Willy, CH-1815 Clarens/Montreux (CH)
(72) Inventeur: Fluckiger, Willy, CH-1815 Clarens/Montreux (CH)

## Description

La présente invention a pour objet un dispositif de centrage et perçage avec canon rétractable pour perceuse.

Il est connu d'adjoindre à une perceuse un dispositif de centrage et perçage avec canon rétractable;

Le document US-A-2 817 253 décrit un tel dispositif fixé sur la colonne de la perceuse et dont le canon peut être disposé sous la mèche de perçage pour le pointage et retiré, manuellement, par rotation autour d'un axe vertical pour permettre le perçage. L'ensemble du dispositif peut être adjusté en hauteur sur la colonne de la perceuse.

Le document US-A-1 674867 décrit une autre variante d'un tel dispositif dont le canon est manoeuvré manuellement autour d'un axe horizontal.

Le document US-A-2 561 819 présente un canon qui permet de bloquer la pièce à percer par rotation du canon autour d'un axe horizontal, cette rotation étant assurée un vérin pneumatique et le canon restant en place pendant le perçage.

L'avantage du dispositif objet de l'invention sur les dispositifs antérieurs consiste en ce qu'il permet de réaliser d'une façon automatique d'une part le positionnement du canon sous la mèche de perçage pour le pointage et d'autre part le retrait du canon pour permettre le perçage.

Ce dispositif se caractérise par le fait que la mise en place et le retrait du canon s'effectue d'une façon automatique par l'intermédiaire d'un vérin supportant le canon et commandé par un dispositif de commande lui-même actionné par le levier de perçage de la perceuse.

Le dessin annexé montre à titre d'exemple, une forme d'exécution du dispositif et l'adaptation à une perceuse selon l'invention.
La figure 1 est une vue de l'adaptation du dispositif sur une colonne de perceuse.
La figure 2 est une vue de face du dispositif.
La figure 3 est une vue de la fixation de l'interrupteur de la commande du piston.

Le collier 1, en deux parties, est fixé à la collone de la perceuse par les quatre vis de fixation 13.

Une des deux parties est pourvue d'une semelle 2 dans laquelle est fraisée une entré de "T" sur toute sa longueur. Une glissière 3 est fixée par les deux vis 12 sur la semelle 2, permettant le réglage de hauteur suivant la longueur des mèches. La glissière 3 est surmontée d'un cylindre 4. L'axe du piston 5 a son extrémité filetée sur laquelle est vissé un plot 9 pour le réglage du centrage. La languette 7 est fixée au plot 9 par les deux vis 17. A l'extrémité de la languette est logé le canon de percage 8. Le plot 9 est guidé par une barre 6 qui glisse dans un coussinet 10, ce qui l'empêche de tourner. L'entrée d'air dans le cylindre 4 se fait par les orifices 11. Le piston est guidé dans le cylindre par guide-billes 18 aux deux extrémités, ce qui donne un déplacement rigide et précis. En faisant monter la broche de la perceuse par le levier de perçage, la bague 14 qui est fixée à la broche vient buter un poussoir 15. Ce poussoir 15 transmet une pression à un interrupteur 16, qui envoie un courant électrique à une électrovanne, celle-ci envoie de l'air comprimé dans le cylindre 4 qui fait evancer le piston et le canon 8 pour le centrage. Une fois la pièce centrée, la broche est montée par le levier de perçage. La bague 14, qui est fixée à la broche, bute de nouveau le poussoir 1 5. A cette deuxième pression, l'interrupteur 16 est de nouveau ouvert. L'électrovanne envoie de l'air comprimé à l'opposé du cylindre 4 et fait reculer le piston ainsi que le canon 8, la mèche est libre et le perçage peut s'effectuer librement sans canon.

## Revendications

1. Dispositif de centrage et de perçage comportant un canon rétractable (8) pouvant être placé sous la mèche d'une perceuse, mèche à laquelle le canon (8) peut servir de guide, cette mèche étant alors abaissée au travers du canon pour effectuer un centrage dans une pièce à percer, caractérisé en ce que la mise en place et le retrait du canon (8) s'effectue d'une façon automatique par l'intermédiaire d'un vérin (4, 5) supportant le canon et commandé par un dispositif de commande (15, 16) lui-même pouvant être actionné par un levier de perçage de la perceuse.

2. Dispositif de centrage et perçage selon la revendication 1 caractérisé en ce qu'il comprend une bague (14) de fixation à la broche de la perceuse, un poussoir (15) de commande d'un interrupteur (16) lui-même relié à une électrovanne de distribution d'air comprimé reliée à un cylindre (4) par un raccord (11), un axe (5) solidaire d'un piston du cylindre (4) et supportant le canon (8), les mouvements successifs de la broche produisant en utilisation un déplacement du canon (8) entre ses positions avant et arrière.

3. Dispositif de centrage et perçage selon les revendications 1 ou 2 comprenant un plot (9) de réglage du centrage du canon de perçage, une languette (7) fixée au plot (9) par deux vis (17) qui traversent le plot (9) sur toute sa hauteur et sont accessibles pour vissage et dévissage par le haut du plot et une barre (G) de guidage parallèle du plot qui coulisse dans un guidage (10).

4. Dispositif de centrage et perçage selon l'une des revendications 1 à 3 comprenant un collier (1) de fixation de ce dispositif à la colonne de la perceuse, ce collier (1) étant en deux parties, l'une de ces deux parties possédant une semelle (2) dans laquelle est fraisée une rainure en T sur toute sa longueur, l'autre partie du collier (1) étant munie d'une encoche que traverse la crémaillère de la perceuse, les deux parties du collier étant vissées par quatre vis (13).

5. Dispositif de centrage et perçage selon la revendication 4 comportant une glissière (3) réglable en hauteur suivant la longueur de la mèche et fixée à la semelle (2) par deux vis (12) prises dans le rainure en T et surmontée d'un cylindre (4), et deux guide-billes de guidage de l'axe (5) aux deux extrémités du cylindre (4).

## Patentansprüche

1. Zentrier- und Bohrvorrichtung mit einer rückziehbaren Bohrbüchse (8), welche unterhalb des Bohrers einer Bohrmaschine angeordnet werden kann, ein Bohrer für welchen die Bohrbüchse (8) als Führung dienen kann, dieser Bohrer welcher durch die Bohrbüchse gesenkt wird um eine Zentrierung in einem zu bohrenden Werkstück auszuführen, gekennzeichnet dadurch, dass das Positionnieren und das Rückziehen der Bohrbüchse (8) automatisch mit Hilfe eines Druckluftzylinders (4, 5) geschieht, an welchem die Bohrbüchse befestigt ist, und weicher durch eine Steuerung (15, 16) gesteuert wird, welche durch den Vorschubhebel der Bohrmaschine betätigt werden kann.

2. Zentrier- und Bohrvorrichtung gemäss Patentanspruch 1, gekennzeichnet dadurch, dass sie sich aus einem Befestigungsring (14) an der Spindel der Bohrmaschine, einem Stössel (15) zur Steurung eines Schalters (16) welcher ein Elektroventil für Druckluft steuert, welches durch den Anschluss (11) mit einem Druckluftzylinder (4) verbunden ist, einer Kolbenstange (5) des Kolbens des Druckluft- . zylinders (4) an welcher die Bohrbüchse (8) befestigt ist und den aufeinanderfolgenden Bewegungen der Spindel welche während der Benutzung eine Verschiebung der Bohrbüchse (8) zwischen der vorderen und hinteren Stellung bewirkt, zusammensetzt.

3. Zentrier- und Bohrvorrichtung gemäss Patentansprüchen 1 und 2, umfassend eine-Klemme (9) zur Einstellung der Zentrierung der Bohrbüchse, einen Halter (7) welcher auf der Klemme (9) durch zwei Schrauben (17) befestigt ist, welche die ganze Länge der Klemme (9) durchqueren und dadurch von oberhalb der Klemme zum Lösen und Festziehen zugänglich sind, und einen Führungstössel (6) parallel zur Klemme welcher in einer Büchse (10) gleitet.

4. Zentrier- und Bohrvorrichtung gemäss einem der Patentansprüche 1 bis 3, umfassend eine Klemmschelle (1) zur Befestigung der Vorrichtung an die Säule einer Bohrmaschine, diese Klemmschnelle (1) ist zweiteilig, auf einem der beiden Teile ist eine Schlittenplatte (2) befestigt in welcher auf der ganzen Länge eine T- Nute eingefräst ist, der andere Teil ist mit einer Aussparung zur Aufnahme der Zahnstange der Bohrmaschine versehen, die beiden Teile der Klemmschelle sind mit vier Schrauben (13) zusammengeschraubt.

5. Zentrier- und Bohrvorrichtung gemäss Patentanspruch 4, umfassend einen in der Höhe gemäss der Länge des Bohrer einstellbaren Schlitten (3), der an der Schlittenplatte (2) mit zwei Schrauben (12), welche in der T - Nute gehalten werden, befestigtist, und auf welchem ein Druckluftzylinder (4) befestigt ist, dessen Kolbenstange (5) an beiden Enden des Druckluftzylinders in Kugelführungen geführt ist.

## Claims

1. Centering and drilling jig, (event device) being composed of a retractable drill bushing (8) which can be placed under the drill of a drilling machine, a drill to which the drill bushing (8) can serve as a guide, this drill being lowered through the drill bushing to carry out the centering of a work piece to be drilled, characterized concerning the automatic manner to position and retract the drill bushing (8) by means of a pneumatic cylinder (4, 5) which supports the drill bushing and which is controlled by a control device (15, 16) which can be actuated by the feeding lever of a drilling machine.

2. Centering and drilling jig as per claim 1, characterized whilst it comprises a fixing ring (14) at the spindle of the drilling machine, a control push-rod (1 5) for a switch (16) which is linked to a solenoid valve for compressed air, which for its part is linked through port (11) to a pneumatic cylinder (4), a piston rod connected to the piston of the pneumatic cylinder (4) which supports the drill bushing (8), the successive movements of the spindle causing, during utilization, a shifting of the drill bushing (8) between its front and rear position.

3. Centering and drilling jig as per claims 1 and 2, comprising an end block (9) for the adjustment of the drill bushing, a holding plate. (7) screwed to the end block (9) by means of two screws (17) which pass through the whole length of the end block (9) and which are therefore accessible from above for loosening and tightening, and a guiding rod (6) parallel to the end block which slides in a guide (10).

4. Centering and drilling jig as per one of the claims 1 to 3, comprising a fixing bracket (1) for the fixture of the jig to the pillar of a drilling machine, this fixing bracket (1) being in two pieces, one of these pieces being fitted with a slide plate (2) in which a T-slot is milled in the whole length, the other piece of the bracket having a recessed groove to accept the rack of the drilling machine, both parts of the fixing bracket being screwed together with four screws (13).

5. Centering and drilling jig as per claim 4, comprising a sledge (3) adjustable for the height according to the length of the drill and fitted to the slide plate (2) by means of two screws (12) held in the T-slot, and on which is fitted a pneumatic cylinder (4) with two ball-guides at both ends of the cylinder (4) for the piston rod (5).
